# EUROPÄISCHE PATENTSCHRIFT

(11) **EP 2 633 240 B1**
(45) Veröffentlichungstag und Bekanntmachung des Hinweises auf die Patenterteilung: **08.11.2017**
(21) Anmeldenummer: 11778797.8
(22) Anmeldetag: 19.10.2011
(51) Int. Cl.: F24C 15/20

(54) **LÜFTUNGSANORDNUNG MIT EINER DUNSTABZUGSHAUBE**
VENTILATION ARRANGEMENT HAVING A VAPOUR EXTRACTOR HOOD
DISPOSITIF DE VENTILATION MUNI D'UNE HOTTE ASPIRANTE

(30) Priorität: 11.05.2011 DE 102011101250; 26.10.2010 DE 102010049363
(43) Veröffentlichungstag der Anmeldung: 04.09.2013
(73) Patentinhaber: Wagener Gastronomieproduktion Gmbh, 49751 Sögel (DE)
(72) Erfinder: WAGENER, Heinrich, 49751 Sögel (DE)
(74) Vertreter: Busse & Busse
(86) Internationale Anmeldenummer: PCT/EP2011/005266
(87) Internationale Veröffentlichungsnummer: WO 2012/055504

(56) Entgegenhaltungen:
- EP-A1- 1 899 652
- DE-A1- 3 623 210
- DE-A1- 10 024 619
- DE-U1- 8 307 492
- US-A1- 2004 035 411

## Beschreibung

Die Erfindung betrifft eine Lüftungsanordnung mit einer Dunstabzugshaube, insbesondere in Form eines Wrasenabzugs für den Bereich einer Küche, eines Bades o. dgl. Räume, gemäß dem Oberbegriff des Anspruchs 1.

Lüftungsanordnungen mit Dunstabzugshauben in unterschiedlichen Ausführungen sind seit langem bekannt (US 2,898,840), wobei in diese Hauben ein für eine Zirkulationsfilterung vorgesehener Lüfter integriert sein kann (GB 1551487, DE 36 23 210 A1, EP 189952 B1) oder eine Verbindung zu einem externen Entlüftungssystem herzustellen ist (DE 103 14 410 A1; DE 85 10 615 U1; DE 35 14 712 A1; US 5,377,665).

Gemäß DE 83 07 492 U1 ist eine Dunstabzugshaube gezeigt, bei der zur optimierten Wärmenutzung in ein geschlossenes System jeweilige Wärmetauscher integriert sind, derart, dass konstante Strömungskanäle mit unveränderbaren Eintrittsöffnungen für eine gleichmäßige Wärmeverteilung sorgen. Bei einer Küchenhaube gemäß DE 100 24 619 A1 wird die Abluft in Form von Küchendunst über Saugspalte so in das System eingeleitet, dass an nachgeordneten Plattenwärmetauschern eine Wärmerückgewinnung möglich ist.

In DE 43 43 759 A1 ist eine zum Be- und Entlüften von Räumen vorgeschlagene Lüftungsanordnung gezeigt, wobei dieses System vorzugsweise im Deckenrandbereich des jeweiligen Raumes angeordnet wird. Die Konstruktion sieht vor, dass im wesentlichen horizontal verlaufende und mindesten drei Seitenwände aufweisende Sammelkanäle in einem gehäuseartigen Aufbau gebildet werden. Mittels eines ent-sprechenden Saugstromes kann der über jeweilige Abscheider geleitete Dunst dem Bereich der Sammelkanäle zugeführt werden, derart, dass danach aus diesen umfangsseitig geschlossenen Sammelkanälen die weitgehend gereinigte Abluft im Bereich eines Ausleitrohres entnehmbar ist. In Längsrichtung der Sammelkanäle entstehen jedoch durch unterschiedliche Abstände von Zonen des Dunsteintritts zum Ausleitrohr hin bereichsweise unterschiedliche Intensitäten der Dunstaufnahme, so dass das System insgesamt nur für Zonen mit geringen Saugleistungen und "stiller Belüftung" einsetzbar ist.

Eine ähnliche Lüftungsanordnung ist in US 2004/0035411 A gezeigt, wobei aus einem Dunstaufnahmeraum heraus der Dunst über einen Abscheider in das mit externem Entlüfter zusammenwirkende Leitkanalsystem eingesaugt wird. Diese Ansaugung im Bereich der Dunstabzugshaube kann dabei nur im Bereich einer vor dem Abscheider angeordneten Kontrolleinheit in Form einer Schub-Platte eingestellt werden.

Bei einer Zu- und Ablufthaube gemäß DE 89 11 867 U1 sind im Bereich einer Filterkammer zwei durch obere Zuluft erreichbare Gebläse am Randbereich des Gehäuses so angeordnet, dass im Bereich einer unteren Kammer eine an sich bekannte Ansaugung erfolgen kann.

Für eine gezielte Aufnahme des wasser- und/oder fetthaltigen Dunstes wird in DE 195 09 917 C1 eine Konstruktion vorgeschlagen, bei der oberhalb jeweiliger von einer Raumdecke abgehängter Dunstabzugshauben eine Vielzahl von Saugrohren und Kanälen zu installieren ist. Mit diesem aufwendigen Entlüftungssystem wird über bestimmten Arbeitsbereichen eine gezielte Dunstabsaugung erreicht, und ein dabei entstehendes Kondensat muss im Bereich der Abscheider gesammelt werden.

Bei einer Dunstabzugshaube mit Zuluftzuführung gemäß DE 30 11 101 A1 sind ebenfalls Wärmetauscher vorgesehen, so dass auch hier die Wärmeenergie der Abluft zum Vorwärmen der oberhalb der Absaugkammer in Leitungen verlaufenden Zuluft genutzt werden kann.

In EP 1 310 740 A1 ist eine gattungsbildende Ablufthaube zur Ausrüstung von Schiffsräumen vorgeschlagen, wobei ausgehend von einem unterseitig an der Haube gebildeten Dunstaufnahmeraum der wasser- und/oder fetthaltige Dunst über einen Abscheider in einem Kanal gesammelt und von diesem aus direkt jeweiligen Auslassstutzen zugeführt wird. Diese sind an jeweilige im Deckenbereich des Raumes vorgesehene Abzugsleitungen anzuschließen, derart, dass bei entsprechend hohem Raumbedarf für die Vielzahl von Rohrleitungen ein in engen Schiffs-Räumen nachteiliger zeit- und kostenintensiver Montageaufwand entsteht.

Die Erfindung befasst sich mit dem Problem, eine Lüftungsanordnung mit einer Dunstabzugshaube zu schaffen, die mit geringem technischem Aufwand herstellbar ist, mit vergleichsweise geringer Bauhöhe eine deckennahe Einbauposition ermöglicht, hier mit verringertem Montageaufwand installiert werden kann und an wechselnde Nutzungsbedingungen mit variierenden Saugleistungen einfach sowie mit wenig Bedienaufwand anpassbar ist.

Die Erfindung löst diese Aufgabe mit einer Lüftungsanordnung mit einer Dunstabzugshaube gemäß dem Anspruch 1. Weitere vorteilhafte Ausgestaltungen ergeben sich aus den Ansprüchen 2 bis 32.

Die Lüftungsanordnung ist erfindungsgemäß mit einer Dunstabzugshaube versehen, die mit einem die gefilterte Abluft aufnehmenden Verteilschacht und einer unmittelbar an diesen angeschlossenen Ausleitkammer mit Auslassstutzen eine kompakte Zwei-Kammer-Funktionseinheit bildet, die optimal an beengte Raumbedingungen im Bereich von Schiffsausrüstungen o. dgl. Einbauräumen anpassbar ist und hier vergleichsweise einfach an ein vorhandenes Entlüftungssystem angeschlossen werden kann.

Mit dieser kompakten Funktionseinheit können an sich bekannte Hauben-Konstruktionen mit "einteiligem Sammelkanal" ersetzt werden, da diese bisher einzubauenden Konstruktionen jeweils oberhalb der Dunstabzugshaube eine Vielzahl von - an unterschiedlichen Positionen mit den Kanälen durch Schweißverbindungen zu verbindenden - Entlüftungsrohren erforderten und mit diesen Entlüftungsrohren der geringe Einbauraum insbesondere im Bereich einer Schiffskombüse o. dgl. noch weiter nachteilig eingeschränkt wurde.

Der Kanal ist im Bereich des Verteilschachtes bzw. der Ausleitkammer mit einer zumindest ein Teilvolumen der gefilterten Abluft erfassenden Rückführverbindung versehen. Dabei ist vorgesehen, dass aus dem Kanal heraus ein im wesentlichen frei vorgebbares Teil-Luft-Volumen von der bereits gefilterten Abluft abgezweigt wird und dieses entweder direkt in den Küchenbereich gelangt oder einem im wesentlichen Frischluft enthaltenden Zuluftsystem beigemengt wird.

Mit dieser Rückführverbindung wird erreicht, dass die - in Abhängigkeit von einer jeweiligen Größe des zu entlüftenden Küchenbereiches dimensionierbare - Konstruktion mit vergleichsweise geringeren Abmessungen hergestellt und installiert werden kann. Mit der vorteilhaften Rückführung wird eine "Leistungsreserve" bereits aus der Abluft abgezweigt, so dass die am Auslassstutzen erforderliche Förderleistung reduziert ist und damit neben Kosten- und Gewichtseinsparungen am System auch eine Energieeinsparung während des Betriebes erreicht wird.

Bei der erfindungsgemäßen Dunstabzugshaube wirken jeweils mehrere der Abluft aufnehmenden Verteilschächte im Bereich von variabel ausführbaren Ausleitöffnungen mit nur der einen - in die Haubenstruktur integrierten - Ausleitkammer zusammen. Damit kann aus einer Vielzahl von Verteilschächten die gefilterte Abluft in der einen Ausleitkammer gesammelt und mittels nur eines einzigen an dieser vorgesehenen Auslassstutzens weitergeleitet bzw. abgesaugt werden. Die dabei zwischen liegend angeordneten Verteilschächte wirken mit dem jeweiligen Dunstaufnahmeraum der in variablen Größen bereitstellbaren Dunstabzugshauben so zusammen, dass diese in wahlweise vorgebbaren Nutzzonen unterhalb der Haube mit optimal einstellbarer Intensität eine gezielte Entlüftung ermöglichen und dabei die Durchlassleistung von Hand eingestellt bzw. automatisch geregelt werden kann. Damit wird deutlich, dass die erfindungsgemäß ausgebildeten Verteilschächte mit den jeweiligen Ein- und Auslassöffnungen im Luftförderstrom ein Zwischenglied nach Art einer "Regelkammer" definieren, die mit der nachgeordneten Ausleitkammer multifunktional zusammenwirkt.

Die innerhalb der Dunstabzugshaube zwischen Verteilschacht und Ausleitkammer im Bereich einer Trennwand vorgesehenen Ausleitöffnungen sind für kundenspezifische Konstruktionen jeweils in Größe und/oder Anzahl variabel ausführbar. Dabei kann - in Anpassung an die vorgesehenen Einsatzbedingungen - die als vormontierte Baueinheit bereitgestellte Dunstabzugshaube bereits in der Herstellungsphase im Bereich der einlassseitigen Abscheider und der nachfolgenden Ausleitöffnungen auf jeweilige von der Öffnungsgröße bzw. der Öffnungsauswahl abhängige Durchlassparameter "voreingestellt" werden. Ebenso ist denkbar, andererseits im Bereich der mit den Verteilschächten quer verbundenen Ausleitkammer auch mehrere Auslassstutzen bzw. für diese vorgesehene Anschlussöffnungen vorzusehen, so dass entsprechend der Einbausituation wahlweise oder gleichzeitig eine oder mehrere Auslassstutzen nutzbar bzw. verschlossen werden und damit die Haube als bei der Montage variabel einstellbare "Gleichbaugruppe" für eine Serienfertigung optimal geeignet ist.

Ausgehend davon, dass jeweilige Einstellschieber o. dgl. Stellelemente im Bereich der als Filter vorgesehenen Abscheider an sich bekannt sind, kann bei der erfindungsgemäßen Konstruktion der Verteilschacht im Bereich seiner zwischen liegenden Ausleitöffnungen zusätzlich auf vorgebbare Saugleistungen bzw. Änderungen des Luft-Volumendurchsatzes eingestellt werden. Dazu sind im Bereich einer die Ausleitöffnungen aufweisenden Trennwand entsprechende Klappen, Schieber o. dgl. Verschlusselemente denkbar, wobei diese von Hand oder mittels eines motorischen Antriebes bedienbar sein können.

Diese funktionsintegrierte Bauweise der "einteiligen" Dunstabzugshaube mit Zwei-Kammer-System sieht vor, dass die Ausleitkammer mittels einer nach Art eines Zwischenbodens vorgesehenen Tragwand - in Bezug zum Deckenteil der Abzugshaube - so abgeteilt wird, dass mit geringem Aufwand eine größenvariabel ausführbare Ausleitkammer definiert wird und mit geringem technischem Aufwand eine seitliche Verbindung zu den insbesondere beiden parallelen Verteilschächten hin möglich ist.

Die Tragwand dieses Zwischenbodens ist dabei zweckmäßigerweise mit Revisionsöffnungen versehen, die in Form von eine Randdichtung aufweisenden Klappen o. dgl. ausgeführt werden. Es versteht sich, dass durch eine Aneinanderreihung mehrerer dieser Reinigungsklappen eine vollständige Zugänglichkeit in den Bereich der Ausleitkammer gewährleistet wird. Denkbar ist dabei auch, dass im Bereich dieser Klappen die Verschmutzung erfassende Sensoren bzw. Anzeigeelemente vorgesehen sind und diese auch mit motorischen Stellantrieben zur Klappenbewegung kombiniert sein können.

In zweckmäßiger Ausführung sind die Reinigungsklappen so konturiert, dass - trotz der vorgelagerten Filter - aus den Verteilschächten in die Ausleitkammer gelangende Öl- bzw. Wasserteile an den Innenseiten der Klappen abscheidbar und in deren als eine Wanne oder Mulde geformten Konturen aufnehmbar sind. Damit kann mit vergleichsweise geringem Aufwand eine schnelle Säuberung der Abzugshaube im Bereich dieser Revisions-Klappen durchgeführt werden, und eine durch die Abscheidung von Öl bestehende Brandgefahr wird wesentlich verringert.

Mit der erfindungsgemäßen Schacht-Kammer-Einheit wird eine Dunstabzugshaube geschaffen, die mit vergleichsweise geringem Materialaufwand im Gewicht reduzierbar ist und eine vorteilhaft klein bauende Baugruppe mit hohem Wirkungsgrad bildet. Durch die funktionsintegrierten Stell- und Regel-Baugruppen sind - bei entsprechender Größe der Haube, beispielsweise bei einer Länge von mehr als 3 m und einer Breite von ca. 2 m - vielfältige Möglichkeiten zur Variation der Entlüftungsbedingungen in jeweiligen Nutzzone unterhalb der Haube gegeben. Die Montage des Systems ist überaus einfach, so dass auch die Installationskosten im Vergleich mit bisher eingesetzten Systemen vorteilhaft gering sind.

In einer weiteren konstruktiv und anwendungstechnisch optimierten Ausführung ist vorgesehen, dass in die Kontur der Haubenkonstruktion eine an eine Fristluftzufuhr anschließbare Kanalführung integriert wird, so dass - zusätzlich zur gezielten Absaugung - mit geringem Installationsaufwand auch die Zuführung von Frischluft in variabel vorgebbaren Nutzbereichen unterhalb des Dunstaufnahmeraumes möglich ist.

Je nach Größe der Lüftungsanordnung ist denkbar, auch mehrere einzeln oder gemeinsam zuschaltbare Rückführverbindungen in das System zu installieren, so dass eine schnelle Variation und Anpassung von unterschiedlichen Volumenströmen des aus dem Kanal abzuleitenden Gesamt-Luftvolumens möglich ist.

In das variabel gestaltbare System der Rückführverbindung kann ein zusätzlicher Luftverteiler so integriert werden, dass das vom Abluftvolumen "abgetrennte" Teilvolumen steuerbar wird. Dies kann beispielsweise bereits durch eine entsprechende Anordnung von Klappen zur Regelung erreicht werden, wobei deren jeweilige Stellung das "abgezweigte" Volumen beeinflusst. Vorteilhaft wird ein einen steuerbaren Anordnung von Klappen zur Regelung erreicht werden, wobei deren jeweilige Stellung das "abgezweigte" Volumen beeinflusst. Vorteilhaft wird ein einen steuerbaren Antrieb aufweisender Lüfter im Bereich des Ausleitschachtes so zwischengeschaltet, dass mit dessen variabler Regelung die jeweilige Größe des zu fördernden Teilvolumens aktiv beeinflusst werden kann.

Diese Lüfter-Konstruktion kann so ausgelegt werden, dass das Teilvolumen direkt aus der zum Auslassstutzen geleiteten Abluft abgezweigt und in den Frischluftkanal zurückgeführt wird. In einer weiteren vorteilhaften Ausführung ist vorgesehen, dass als Luftverteiler ein in die Kammer integrierter Axiallüfter vorgesehen wird und mit diesem über eine Überleitkammer das Teilvolumen in den Nahbereich des Dunstaufnahmeraumes gezielt zurückgeführt wird. Diese in das Hauben-System integrierte Rückführverbindung kann in einer weiteren Ausführungsform mit einer einen regelbaren Verschluss aufweisende Überleitkammer ausgeführt werden, aus der das Teilvolumen in einer gezielten Richtung zum Dunstaufnahmeraum der Dunstabzugshaube bzw. zum Raum hin geleitet wird.

Es versteht sich, dass dieses kompakte System mit Rückführverbindung für Teile der Abluft weitere optimierende Details aufweisen kann, wobei beispielsweise im Bereich des Verteilschachtes eine hinter dem Filter befindliche Flüssigkeitsableitung vorgesehen ist, mehrere Überleitkammern in das System integriert werden können und/oder mit verschließbarem Auslassstutzen auch ein Umluft-Betrieb der Konstruktion denkbar ist.

Weitere Einzelheiten und vorteilhafte Ausgestaltungen der Erfindung ergeben sich aus der nachfolgenden Beschreibung und der Zeichnung, in der ein Ausführungsbeispiel der Lüftungsanordnung mit Dunstabzugshaube näher veranschaulicht ist. In der Zeichnung zeigen:
- Fig. 1: eine perspektivische Unteransicht der erfindungsgemäßen Dunstabzugshaube mit Auslassstutzen,
- Fig. 2: eine perspektivische Draufsicht der Dunstabzugshaube gemäß Fig. 1,
- Fig. 3: eine teilweise geschnittene Stirnansicht der Dunstabzugshaube gemäß einer Linie III-III in Fig. 2,
- Fig. 4: eine teilweise geschnittene Seitenansicht gemäß einer Linie IV-IV in Fig. 1,
- Fig. 5: eine perspektivische Unteransicht ähnlich Fig. 1 mit weiteren Einzelteilen im Bereich der Ausleitkammer,
- Fig. 6: eine vergrößerte Ausschnittsdarstellung gemäß VI in Fig. 5,
- Fig. 7: eine Schnittdarstellung ähnlich Fig. 4 mit jeweiligen Stellbaugruppen im Bereich der inneren Ausleitöffnungen,
- Fig. 8: eine Schnittdarstellung gemäß einer Linie VIII-VIII in Fig. 7,
- Fig. 9: eine perspektivische Draufsicht im Teilschnitt auf die Dunstabzugshaube mit zusätzlichem Frischluftanschluss,
- Fig. 10: eine Schnittdarstellung des Systems gemäß einer Linie X-X in Fig. 9,
- Fig. 11: eine Schnittdarstellung einer Lüftungsanordnung mit einer Dunstabzugshaube,
- Fig. 12: eine Perspektivdarstellung schräg von unten auf die Dunstabzugshaube gemäß Fig. 11,
- Fig. 13: eine perspektivische Draufsicht auf die Dunstabzugshaube gemäß Fig. 12,
- Fig. 14: eine Seitenansicht der Dunstabzugshaube gemäß Fig. 12,
- Fig. 15: eine Schnittdarstellung der Dunstabzugshaube gemäß einer Linie A-A in Fig. 14,
- Fig. 16: eine Unteransicht der Dunstabzugshaube gemäß Fig. 14,
- Fig. 17: eine Draufsicht der Dunstabzugshaube gemäß Fig. 14,
- Fig. 18: eine Schnittdarstellung der Dunstabzugshaube gemäß einer Linie B-B in Fig. 17,
- Fig. 19: eine Unteransicht der Dunstabzugshaube ähnlich Fig. 12, und
- Fig. 20: eine Schnittdarstellung ähnlich Fig. 15 mit laminaren Strömungslinien einer die Umluft einleitenden Abdeckung und den Lufteinlass der Haube.

In Fig. 1 zeigt eine Schrägansicht von unten eine allgemein mit L bezeichnete Lüftungsanordnung, an die eine insgesamt mit 1 bezeichnete Dunstabzugshaube angeschlossen ist. Diese Dunstabzugshaube 1 ist insbesondere in Form eines Wrasenabzugs für den Küchenbereich einer Schiffsausrüstung vorgesehen, wobei auch allgemeine Anwendungen in Küchen von Gaststätten, Häusern oder Feuchträumen anderer Gebäude denkbar sind.

Diese Abzugshaube 1 weist dabei einen an sich bekannten gehäuseartigen Aufbau (EP 1 310 740 A1) auf und ist mittels eines Auslassstutzens 2 o. dgl. Verbinder an ein Entlüftungssystem 3 anschließbar. In Zusammenschau mit Fig. 2 und Fig. 3 wird deutlich, dass diese Abzugshaube 1 mit einem oberen Deckenteil 4 sowie jeweils von diesem abgewinkelten Längs- und Querseitenteilen 5, 6 und 7, 8 einen in Einbaulage (Fig. 3) nach unten offenen Dunstaufnahmeraum 9 bildet. Unter Wirkung eines einen Luftstrom S, S' (Fig. 1, Fig. 3) erzeugenden externen Saugantriebs (nicht dargestellt) wird aus dem Dunstaufnahmeraum 9 heraus wasser- und/oder fetthaltiger Dunst über einen Abscheiden 10 in einem allgemein mit K bezeichneten Kanal (Fig. 3) aufgenommen und als weitgehend gereinigte Abluft T zum Auslassstutzen 2 hin weitergeleitet.

Die Abzugshaube 1 weist in erfindungsgemäßer Ausführung als die gefilterte Abluft T aufnehmenden Kanal K zumindest einen Verteilschacht 11,11' auf, der mit einer zumindest bereichsweise in die Haubenstruktur integrierten Ausleitkammer 12 zusammenwirkt. Dazu ist der Verteilschacht 11, 11' im Verbindungsbereich zur Ausleitkammer 12 hin mit jeweiligen Ausleitöffnungen 13 versehen, so dass der in Strömungsrichtung S' hinter dem Abscheider 10 gebildete Abluft-Strom T auf vorgegebenen "Leitungsbahnen" in die Ausleitkammer 12 gelangt und aus dieser als Abluft T' (Fig. 3, Fig. 10) abgesaugt werden kann (Saugrichtung S, Fig. 1).

Die optimale Gestaltung dieser eine Zwei-Kammer-Funktionseinheit bildenden Dunstabzugshaube 1 sieht vor, dass die Ausleitkammer 12 insbesondere nur mit einem der Auslassstutzen 2 versehen wird. Dabei können konstruktive Varianten so ausgeführt werden, dass auch mehrere Verteilschächte 11, 11' mit der nur einen Ausleitkammer 12 zusammenwirken. Ebenso ist denkbar, dass die Ausleitkammer 12 in Längsrichtung (Fig. 1) auch mehrere Teilbereiche bildende Raumstrukturen R (Fig. 5) mit z. B. Querwänden und/oder Führungskanälen aufweisen kann, so dass die Strömungsverhältnisse in der Ausleitkammer 12 entsprechend beeinflusst bzw. durch variierende Anordnungen eingestellt oder geregelt werden können (nicht dargestellt).

Aus der Perspektivdarstellung gemäß Fig. 1 wird in Zusammenschau mit der Schnittdarstellung in Fig. 4 deutlich, dass der zumindest eine Verteilschacht 11, 11' im Bereich zur Ausleitkammer 12 hin mit einer die Ausleitöffnungen 13 aufweisenden Trennwand 14 versehen ist. Dabei wird die Möglichkeit aufgezeigt, den Verteilschacht 11, 11' bzw. dessen jeweilige Trennwand 14 mit einer variablen Anzahl von Ausleitöffnungen 13 zu versehen. Ebenso ist vorgesehen, dass die Ausleitöffnungen 13 mit unterschiedlich großen bzw. konturierten Durchlassquerschnitten geformt sind und konstruktiv erweiterte Varianten mit Einstellbarkeiten bzw. vollständigem Verschluss der Öffnungen vorgesehen sein können.

Aus den Darstellungen gemäß Fig. 1 und Fig. 3 sowie Fig. 5 bis Fig. 10 wird deutlich, dass die Abzugshaube 1 zwei jeweils nach außen gerichtete Filterteile 15 als Abscheider 10 aufweisende Verteilschächte 11 und 11' aufweist, diese im wesentlichen spiegelbildlich zur Längsmittelebene M angeordnet sind und sämtliche der Ausleitöffnungen 13, 13' jeweils in die im wesentlichen zentral angeordnete Ausleitkammer 12 einmünden.

Diese den zumindest einen Verteilschacht 11, 11' und die eine Ausleitkammer 12 aufweisende Dunstabzugshaube 1 wird in vorteilhafter Ausführung als eine vormontierte Baueinheit bereitgestellt, so dass in einem insbesondere als Schiffsküche o. dgl. geplanten Funktionsraum nur noch im Bereich des einzigen Auslassstutzens 2 eine Verbindung mit dem den externen Saugantrieb aufweisenden Entlüftungssystem L erforderlich ist und damit eine schnelle und vergleichsweise einfache Montage möglich ist. Dabei sind bisher aufwendig durchzuführende Schweißanschlüsse im Bereich von mehreren Rohrverbindungen im Bereich oberhalb des Systems entbehrlich, und die Montage des Anschlusses 2 kann auch auf engem Raum vergleichsweise einfach ausgeführt werden.

Zur weiteren Verbesserung dieser Montagesituation ist vorgesehen, dass der Auslassstutzen 2 in seiner zur Installation vorbereiteten Vormontagestellung (Fig. 2) mit dem Deckenteil 4 so verbunden ist, dass für die einzelnen Bauteile in jeweiligen durch Pfeile A, B, C angedeutete Richtungen eine Verschiebemöglichkeit besteht, damit der Verbindungsaufbau zu einer bei 3 bereits ortsfesten Verbindungsleitung hin entsprechend variabel möglich ist und Lageabweichungen entsprechend variierender Einbaubedingungen einfach korrigierbar sind.

Das erfindungsgemäße Konzept des Zwei-Kammer-Systems sieht vor, dass die Abzugshaube 1 im Bereich des Dunstaufnahmeraumes 9 bzw. der darunter in einem Abstand H befindlichen Nutzzone Z (Fig. 4) auf jeweils vorgebbare Saugleistungen bzw. Luftvolumendurchsätze (Pfeil S, S') eingestellt werden kann, wobei der Abscheider 10 und/oder die Verteilschächte 11, 11' mit der Ausleitkammer 12 ein entsprechend zusammenwirkendes System bilden.

In der dargestellten Ausführung wird deutlich, dass zumindest im Bereich der einlassseitigen Abscheider 10 des Verteilschachtes 11, 11' jeweilige in Form von Klappen bzw. Schiebern ausgebildete Stellelemente 16 (Fig. 1) vorgesehen sind. Diese Stellelemente 16 können in einer Schubrichtung D entlang einer Führungsbahn 17 so verschoben werden, dass ein jeweils entsprechend der Auslegung der Nutzzone Z erforderlicher Einlassbereich für den Verteilschacht 11, 11' freigegeben bzw. verdeckt wird. Dieses Prinzip der Veränderung der Lufteinleitung S' bzw. des internen Strömungsweges T für den an unterschiedlichen Positionen angesaugten Dunst bzw. die weitergeleitete Abluft T' wird gezielt auch im Übergangsbereich von Verteilschacht 11, 11' zu der Ausleitkammer 12 hin durch die Trennwand 14 erreicht. Dazu sind hier Stellelemente 16' optional vorgesehen (Fig. 4). Dabei können diese jeweils in Form von Platten 18 ausgebildet sein, die in einer Einstellrichtung E verschiebbar gehalten sind und die Veränderung des Durchlassquerschnitts im Bereich der Ausleitöffnungen 13 ermöglichen (Fig. 4).

Es versteht sich, dass die vorbeschriebenen Stellelemente 16, 16' in zweckmäßiger Ausführung von Hand bedienbar sind. Ebenso ist denkbar, dass zur Einstellung der Stellbaugruppen 16, 16' ein motorischer Antrieb in das System integriert wird (Fig. 5 bis Fig. 8). Eine weitere Vereinfachung im Bereich der jeweiligen Öffnungen 13 bzw. der Filter 15 ist dadurch möglich, dass im Bereich sämtlicher der Stellelemente 16 und/oder 16' jeweils mittels nur eines jeweiligen Antriebs- bzw. Bedienteils die Verstellung möglich ist oder nur eine entsprechende Länge aufweisende Klappe sämtliche Öffnungen bei 16 oder 16' erfassen kann (nicht dargestellt).

Zum Aufbau der eine vergleichsweise geringe Einbauhöhe P (Fig. 4) aufweisenden Abzugshaube 1 wird die Ausleitkammer 12 in zweckmäßiger Ausführung dadurch gebildet, dass lediglich eine in Bezug zum Deckenteil 4 nach Art eines Zwischenbodens vorgesehene Tragwand 19 in die gehäuseartige Konstruktion eingebaut wird (Fig. 3). Durch einen Abstand F dieser Tragwand 19 zum Deckenteil 4 wird eine jeweils optimale Innenhöhe der Ausleitkammer 12 definiert und gleichzeitig zu den seitlichen Verteilschächten 11, 11' hin die Höhe der Trennwand 14 vorgegeben.

Dabei bietet es sich an, die Tragwand 19 insgesamt als entnehmbare Platte auszubilden oder im Bereich der in Einbaulage horizontalen Tragwand 19 jeweilige Revisionsöffnungen (Fig. 1: offen) so vorzusehen, dass in jedem Fall die Ausleitkammer 12 vom Dunstaufnahmeraum 9 her vergleichsweise einfach zugänglich ist (Fig. 1, Fig. 4, Fig. 5). Dabei ist die in der Tragwand 19 vorgesehene Revisionsöffnung mit einer eine Randdichtung 21 aufweisenden und schwenkbar gehaltenen Klappe 22 (Fig. 4, Fig. 5) versehen. In Längsrichtung der Abzugshaube 1 (Fig. 1, Fig. 5) erfolgt vorteilhaft eine Aneinanderreihung mehrerer der Reinigungsklappen 22, 22', 22", so dass im Bereich der Tragwand 19 eine teilweise oder vollständige Zugänglichkeit zum Innenraum der Ausleitkammer 12 erreicht wird. In vorteilhafter Ausführung ist in zumindest einer der Reinigungsklappen 22, 22', 22" eine Leuchte 23 integriert.

In einer weiteren Ausführung kann die im Bereich der Tragwand 19 vorgesehene Reinigungsklappe 22, 22', 22" eine in Schließlage nach Art eines Sammelbehälters wirkende Kontur G nach Art einer wannen- oder muldenartigen Ausformung aufweisen, derart, dass in dieser aus der Abluft T abgeschiedene Öl- und/oder Wasserreste aufnehmbar sind. Damit ist eine vergleichsweise einfache Reinigung der Abzugshaube 1 möglich und die Brandgefahr in entsprechenden Küchenräumen o. dgl. Nutzzonen Z wesentlich reduziert.

In Fig. 5 ist eine Ausführung der Dunstabzugshaube 1 dargestellt, bei der im Bereich der Ausleitkammer 12 bzw. des Verteilschachtes 11, 11' konstruktive Details optimiert sind. Ausgehend von der mit einem Pfeil S' verdeutlichten Dunst-Zufuhr in das System gelangt nunmehr die gefilterte Abluft T im Bereich der Verteilschächte 11, 11' in jeweilige durch Trennwände 24 aneinandergereihte Absaugboxen R (Fig. 5). Durch diese Systemerweiterung wird die Präzision und lagegenaue Luftführung innerhalb der Zwei-Kammer-Baugruppe weiter verbessert, da nunmehr die auf die Nutzzone Z gerichtete Absaugung S' auch auf eine oder mehrere der Boxen R konzentriert werden kann, innerhalb der Verteilschächte 11, 11' eine "Querverlagerung" des Luftstromes T vermieden ist und damit die Saugleistungsverluste beim Übergang in die Ausleitkammer 12 verringert sind. Für die praktische Anwendung bedeutet dies, dass beispielsweise im Bereich eines großflächigen Küchenfeldes mit mehreren Brennstellen gezielt nur eine dieser Brennstellen mit der Absaugung S' beeinflusst werden kann und sich damit der Wirkungskrad in einem Bedienbereich optimieren lässt.

Eine weitere Verbesserung der Absaug-Regelung im Bereich der Ausleitkammer 12 wird in der Ausführung gemäß Fig. 5 bis Fig. 8 dadurch erreicht, dass im Bereich der Trennwand 14 bzw. deren Ausleitöffnungen 13" motorische Stellelemente 16" angeordnet sind und diese mit einer als Schwenkflügel 18' ausgebildeten Klappe zusammenwirken (Fig. 6). Damit kann eine flexibel steuerbare Veränderung des Durchlassquerschnitts erreicht werden, und gleichzeitig erfolgt eine entsprechende Ablenkung des geförderten Luftstroms in voreinstellbare bzw. mit dem Stellmotor 16' veränderbare Richtungen (Pfeil U, Fig. 6). Es versteht sich, dass diese Konstruktion mit den Schwenkflügeln 18' vorteilhaft so ausgeführt ist, dass jeder der Boxen R ein auch einzeln steuerbares Stellelement 16" zugeordnet wird.

Aus den Darstellungen gemäß Fig. 9 und Fig. 10 wird eine weitere Ausgestaltung des gehäuseartigen Aufbaus der Dunstabzugshaube 1 deutlich, wobei diese mit zumindest einer Fristluft aufnehmenden Zuleitung 25 versehen ist. Entsprechend der Größe der Dunstabzugshaube 1 ist vorgesehen, dass insbesondere in Richtung der Längsseitenwände 5, 6 mehrere Zuleitungen 25, 25', 25" angeordnet sind. Diese Zuleitungen erstrecken sich jeweils vom Bereich des oberen Deckenteils 4 ausgehend mit einem Leitwinkel W zur Nutzzone Z hin, so dass in deren Bereich eine optimale Frischluftleitung erreicht wird. Mit einem Richtungspfeil FL ist in Fig. 10 beispielhaft die Einförderung von Frischluft in das System angedeutet, wobei diese Luftzufuhr ausgerichtet werden kann, so dass ein ungewollter sofortiger Übertritt in Saugrichtung S' der Abluft vermieden wird. Auch hier können im Bereich der Austrittsöffnung 26 jeweilige einstellbare Leitelemente, Verschlussklappen o. dgl. Regelelemente vorgesehen sein (nicht dargestellt).

In Fig. 11 zeigt eine Schnittdarstellung die Prinzipausführung einer allgemein mit L' bezeichneten Lüftungsanordnung, an die eine insgesamt mit 1' bezeichnete Dunstabzugshaube angeschlossen ist. Die Dunstabzugshaube 1' ist mittels eines Auslassstutzens 2' (Fig. 13) an ein Entlüftungssystem 3' angeschlossen, wobei die Haube einen gehäuseartigen Aufbau aufweist. Dabei bilden jeweils von einem Deckenteil 4 (Fig. 17) nach unten abgewinkelte Längs- und Querseitenteile 5, 6, 7, 8 einen in Einbaulage (Fig. 12) nach unten offenen Dunstaufnahmeraum 9.

Aus diesem heraus kann wasser- und/oder fetthaltiger Dunst über einen Abscheider 10' in einem Kanal K' aufgenommen und als weitgehend gereinigte Abluft zum Auslassstutzen 2' weitergeleitet werden (Pfeildarstellungen T, T'). Die Dunstabzugshaube 1' ist so ausgeführt, dass diese als die gefilterte Abluft T, T' aufnehmenden Kanal K' einen zumindest eine jeweilige Ausleitöffnung 13' aufweisenden Verteilschacht 11" aufweist. Dieser mündet in eine zumindest bereichsweise in die Gehäusestruktur integrierte Ausleitkammer 12' mit dem Auslassstutzen 2' ein (Fig. 11; Fig. 15).

Bei der Ausführung der Dunstabzugshaube 1' ist erfindungsgemäß vorgesehen, dass der Kanal K' im Bereich des Verteilschachtes 11" und/oder der Ausleitkammer 12' mit einer zumindest ein Teilvolumen TV der gefilterten Abluft T, T' erfassenden Rückführverbindung TR versehen ist. Denkbar ist dabei, dass die gefilterte Abluft T, T' im Bereich der Kammer K' mittels mehrerer Rückführverbindungen TR (nicht dargestellt) in jeweilige abzuzweigende Teilvolumen unterteilt und diese im Bereich vor dem auslassseitigen Entlüftungssystem 3' in den Raum zurückgeführt werden. In einfachster Ausführung kann dabei vorgesehen werden, dass jeweilige aus dem Kanal K' entnommene Teilvolumen TV der Abluft T, T' auf direktem Wege in den Küchenbereich zurückgeführt werden (ebenfalls nicht dargestellt).

Aus dem in Fig. 11 angedeuteten Strömungsverlauf ergibt sich, dass das zumindest eine Teilvolumen TV der Abluft T' in eine Frischluft FL' enthaltende Zuleitung 25' eingeführt und danach über einen Auslass 26' - beispielsweise seitlich neben der Dunstabzugshaube 1' - ein Gemisch aus gereinigter Abluft T' und außerhalb des Raumes zugeführter Frischluft FL' in den Raum zurückgeleitet wird.

Eine weitere Optimierung der Konstruktion der Abzugshaube 1' sieht vor, dass zur Überleitung des Teilvolumens TV in den Bereich der variabel im System positionierbaren Rückführverbindung TR ein Luftverteiler 27 vorgesehen sein kann. Mit diesem von Hand oder automatisch zu bedienenden bzw. mechanisch einstellbaren Luftverteiler 27 ist im einfachsten Fall durch entsprechende Änderungen bzw. Verstellungen von Durchlassquerschnitten am Eingang E' der Rückführverbindung TR eine Steuerung bzw. Regelung des Größe des jeweiligen Teilvolumens TV möglich. In zweckmäßiger Ausführung ist als Luftverteiler 27 ein einen steuerbaren elektrischen Antrieb 28 aufweisender Lüfter 29 vorgesehen.

Eine denkbare Ausführung des Luftverteilers 27 sieht vor, dass dieser in Form eines oberhalb der Kammer K' befindlichen Lüfters 29 (Fig. 11) ausgeführt ist, wobei dieser mittels einer das Teilvolumen TV aufnehmenden Verbindungsleitung an der Zuluftleitung 25' anliegt. In der dargestellten Ausführung ist der Luftverteiler 27 oberhalb der Ausleitkammer 12' als zusätzliche Baugruppe vorgesehen, wobei diese im direkten Nahbereich des Auslassstutzens 2' angeordnet sein kann. Ebenso ist eine Ankopplung an das obere Entlüftungssystem 3' denkbar (nicht dargestellt).

Eine weitere Ausführung des Systems sieht vor, dass als alleiniger oder zusätzlicher Luftverteiler 27' ein in die Kammer K' bzw. die Ausleitkammer 12' integrierbarer Axiallüfter 29' vorgesehen wird (Fig. 11, bei 13"; Fig. 15). Mit diesem Lüfter 29' erfolgt eine Ausleitung eines Teilvolumens TV', derart, dass dieses Teilvolumen TV' in den Dunstaufnahmeraum 9 zurückgeführt werden kann. Auch hier ist eine Ausleitung zur Außenseite der Haube 1" hin denkbar (nicht dargestellt).

Diese Ausführung des Systems ist in Fig. 15 näher dargestellt, wobei deutlich wird, dass die Dunstabzugshaube 1" im Bereich ihres Kanals K' ausgehend von einem einlassseitigen Filterteil 15' den nachfolgenden Verteilschacht 11" sowie daran anschließend die mit jeweiligen Ausleitöffnungen 13' versehene Ausleitkammer 12' aufweist und aus dieser mittels der Rückführverbindung TR' das Teilvolumen TV' der Abluft T, T' in eine Überleitkammer 30 mit einem Ausgang 31 zum Dunstaufnahmeraum 9 hin ausmündet. In dieser - auf der allgemeinen Rückführverbindung TR gemäß Fig. 11 basierenden - Ausführung ist nunmehr die gemäß Fig. 12 bis Fig. 19 verdeutlichte Luftverteilung mit dem zusätzlichen Axiallüfter 29' so ausgebildet, dass die in Fig. 15 (mit entsprechenden Pfeil-Richtungen) angedeutete Rückführung des Teilvolumens TV' bis in den umgebenden Raum möglich wird.

In diesem - nach Art eines Luft-"Kreislaufes" wirkenden - System der Haube 1" sind weitere konstruktive Verbesserungen vorgesehen. Beispielsweise ist der Verteilschacht 11" im Bereich seines eine geneigte Einbaulage (Winkel W', Fig. 15) aufweisenden Filterteils 15' mit einer Flüssigkeitsableitung 32 versehen, wobei insbesondere die Ableitung von kondensierendem Wasser vorgesehen ist und in der Abluft T enthaltene Ölbestandteile durch das Filterteil 15' aufgenommen werden.

Das im Bereich der Rückführverbindung TR' erfasste Teilvolumen TV' gelangt hinter dem Axiallüfter 29' in den Bereich einstellbarer Verschlussklappen 33, und nach dem Durchlaufen der Überleitkammer 30 wird das Teilvolumen TV' über eine Abdeckung 34 - mit hinreichendem Abstand zum Ansaugbereich des Dunstaufnahmeraumes 9 - in die Umgebung bzw. den Raum abgegeben. Dabei kann vorgesehen sein, dass die Abdeckung 34 mit zusätzlichen, die Strömungsrichtung des wieder dem Raum zugeführten Teilvolumens TV' beeinflussenden Lenk-Bauteilen versehen wird, so dass eine optimale Einleitung und Vermischung von Teilmengen des im Raum befindlichen Luftvolumens mit dem rückgeführten Teil TV' erreicht wird.

In konstruktiven Weiterbildungen des Systems ist denkbar, dass im Bereich der Haube 1', 1" zur Aufnahme von jeweiligen Teilvolumen TV, TV' auch mehrere Überleitkammern 30 mit entsprechenden Lüftern 27' vorgesehen sein können (nicht dargestellt) oder die Dunstabzugshaube 1', 1" in einer Umluftstellung die Abluft T vollständig in den Raum zurückleitet, wobei ein entsprechendes Verschlussteil (beispielsweise bei E'; Fig. 11) im Bereich des Auslassstutzens 2' einzustellen ist. Damit kann das System mit einem Rückführanteil des Teilvolumens TV, TV' von 0% bis 100% variabel einstellbar sein.

Aus den Darstellungen der Haube 1" gemäß Fig. 12 bis Fig. 19 wird auch deutlich, dass weitere zur Beeinflussung des abgesaugten Luftvolumens nutzbare Bauteile in dieses kompakte System integriert sind. Vorgesehen ist dabei beispielsweise eine spezielle UV-Röhre 35 im Bereich hinter dem Filterteil 15'. Im Bereich der Ausleitkammer 12' sind entsprechende Abdeckklappen 37, 37' vorgesehen, so dass optimale Revisionsöffnungen (Fig. 19) erreicht sind. Außerdem ist im Bereich der zentralen Leuchtmittel 38 ein zusätzlicher Sprinkler 40 mit dem System verbunden.

Die Konstruktion sieht auch vor, dass für ein mit diesem verbindbares Waschsystem entsprechende Zuleitungen 41 sowie innen liegende Anschlüsse 42 vorgesehen werden. Es versteht sich, dass die vorbeschriebenen Bauteile im Bereich der Ausleitöffnungen 13' mit automatisch steuerbaren Klappenteilen 43 versehen sein können.

In Fig. 20 ist die Dunstabzugshaube 1" ähnlich Fig. 15 dargestellt, wobei weitere Teilebezeichnungen zu Gunsten der Übersicht nicht eingetragen sind. Vielmehr zeigen jeweilige Strömungslinien TR" eine gewollte "interne" Umlenkung der Strömung zwischen Abdeckung 34 und Lufteinlass 10. Aus dieser Strömung TR" resultiert eine Unterdruckzone UZ, so dass die Abluftströmung AL im Sinne einer besseren Raumentlüftung einen zusätzlichen "Leitimpuls" erhält, derart, dass die Abluft AL in einer durch den Unterdruck UZ bzw. die Strömung TR" bewirkten Förderrichtung FH zusätzlich angehoben wird und damit die Energiebilanz mit Blick auf die Förderleistung des Systems bis zu 30 % verbessert werden kann. Mit der vorliegenden Konstruktion kann damit eine Energie-Spar-Haube realisiert werden, die mit geringem technischem Aufwand in ihrem Wirkungsgrad erhöht ist und damit finanzielle Einsparrungen ermöglicht.

## Patentansprüche

1. Lüftungsanordnung mit einer Dunstabzugshaube (1, 1'), insbesondere in Form eines Wrasenabzugs für den Küchenbereich einer Schiffsausrüstung, und mit einem Auslassstutzen (2, 2') zum Anschluss an ein Entlüftungssystem, wobei die Dunstabzugshaube (1, 1') einen Abscheider (10, 10'), einen Kanal (K, K') und eine Gehäusestruktur aufweist, die mit einem oberen Deckenteil (4) sowie jeweils von diesem abgewinkelten Längs- und Querseitenteilen (5, 6, 7, 8) einen in Einbaulage nach unten offenen Dunstaufnahmeraum (9) bildet, aus dem heraus wasser- und/oder fetthaltiger Dunst über den Abscheider (10) in den Kanal (K, K') aufgenommen und als weitgehend gereinigte Abluft (T, T') zum Auslassstutzen (2,2') weitergeleitet wird, **dadurch gekennzeichnet, dass** als die gefilterte Abluft (T, T') aufnehmender Kanal (K, K') zumindest ein Ausleitöffnungen (13, 13', 13") aufweisender Verteilschacht (11, 11', 11") vorgesehen ist und dieser in eine zumindest bereichsweise in die Gehäusestruktur integrierte und unmittelbar an den Verteilschacht (11, 11', 11") angeschlossene Ausleitkammer (12, 12') mit Auslussstutzen (2,2') einmündet, wobei der Kanal (K, K') im Bereich des Verteilschachtes (11, 11', 11") und/oder der Ausleitkammer (12') mit einer zumindest ein Teilvolumen (TV, TV') der gefilterten Abluft (T, T') erfassenden Rückführverbindung (TR, TR') versehen ist.

2. Lüftungsanordnung nach Anspruch 1, **dadurch gekennzeichnet, dass** die Ausleitkammer (12) mit nur einem Auslassstutzen (2) versehen ist.

3. Lüftungsanordnung nach Anspruch 1 oder 2, **dadurch gekennzeichnet, dass** die nur eine Ausleitkammer (12) mit mehreren Verteilschächten (11, 11', 11") zusammenwirkt.

4. Lüftungsanordnung nach einem der Ansprüche 1 bis 3, **dadurch gekennzeichnet, dass** die Ausleitkammer (12) und/oder der Verteilschacht (11, 11', 11") jeweils eine mehrere Teilbereiche bildende Raumstruktur (R) aufweist(en).

5. Lüftungsanordnung nach einem der Ansprüche 1 bis 4, **dadurch gekennzeichnet, dass** der zumindest eine Verteilschacht (11, 11', 11") im Bereich zur Ausleitkammer (12) hin mit einer die Ausleitöffnungen (13) aufweisenden Trennwand (14) versehen ist.

6. Lüftungsanordnung nach einem der Ansprüche 1 bis 5, **dadurch gekennzeichnet, dass** der Verteilschacht (11, 11', 11") bzw. die Trennwand (14) in variabler Anzahl bereitstellbare Ausleitöffnungen (13, 13', 13") aufweist und diese einzeln oder gemeinsam auf unterschiedliche Durchlassquerschnitte einstellbar und/oder verschließbar sind.

7. Lüftungsanordnung nach einem der Ansprüche 1 bis 6, **dadurch gekennzeichnet, dass** in die Dunstabzugshaube (1, 1') mehrere jeweils nach außen gerichtete Filterteile (15) als Abscheider (10) aufweisende Verteilschächte (11, 11', 11") integriert sind und deren Ausleitöffnungen (13, 13', 13") jeweils gegenüberliegend in die im wesentlichen zentral angeordnete Ausleitkammer (12) einmünden.

8. Lüftungsanordnung nach einem der Ansprüche 1 bis 7, **dadurch gekennzeichnet, dass** im Bereich der Ausleitkammer (12) mehrere wahlweise oder gleichzeitig nutzbare Auslassstutzen (2) vorgesehen und/oder diese im Bereich des Deckenteils (4) in einer Vormontagestellung verschiebbar (Pfeil A, B, C) gehalten sind.

9. Lüftungsanordnung nach einem der Ansprüche 1 bis 7, **dadurch gekennzeichnet, dass** die den zumindest einen Verteilschacht (11, 11', 11") und die eine Ausleitkammer (12) aufweisende Dunstabzugshaube (1, 1') als eine vormontierte Baueinheit bereitstellbar und nur im Bereich des einen Auslassstutzens (2) an das Entlüftungssystem (3) mit dem externen Saugantrieb (S) anzuschließen ist.

10. Lüftungsanordnung nach einem der Ansprüche 1 bis 9, **dadurch gekennzeichnet, dass** die Dunstabzugshaube (1, 1') im Bereich der Abscheider (10) und/oder des Verteilschachtes (11, 11', 11") auf vorgebbare Saugleistungen bzw. Luftvolumendurchsätze einstellbar ist.

11. Lüftungsanordnung nach einem der Ansprüche 1 bis 10, **dadurch gekennzeichnet, dass** die Dunstabzugshaube (1, 1') im Bereich des Verteilschachtes (11, 11', 11") und/oder der Ausleitkammer (12) mit jeweiligen die Strömungswege bzw. - verläufe des angesaugten Dunstes bzw. der weitergeleiteten Abluft (T, T') beeinflussenden Stellbaugruppen (16, 16', 16") in Form von Schwenkklappen und/oder Schiebern (18, 18') versehen ist.

12. Lüftungsanordnung nach Anspruch 10 oder 11, **dadurch gekennzeichnet, dass** die Stellbaugruppen (16, 16') von Hand und/oder mittels eines motorischen Antriebs bedienbar sind.

13. Lüftungsanordnung nach einem der Ansprüche 1 bis 12, **dadurch gekennzeichnet, dass** die Ausleitkammer (12) eine in Bezug zum Deckenteil (4) der Dunstabzugshaube (1, 1') nach Art eines Zwischenbodens ausgebildete Tragwand (19) aufweist.

14. Lüftungsanordnung nach Anspruch 13, **dadurch gekennzeichnet, dass** die Ausleitkammer (12) zum die Nutzzone (Z) definierenden Dunstaufnahmeraum (9) hin mit zumindest einer Revisionsöffnung im Bereich der Tragwand (19) versehen ist.

15. Lüftungsanordnung nach Anspruch 13 oder 14, **dadurch gekennzeichnet, dass** die in der Tragwand (19) vorgesehene Revisionsöffnung mit einer eine Randdichtung (21) aufweisenden Klappe (22, 22', 22") versehen ist.

16. Lüftungsanordnung nach einem der Ansprüche 13 bis 15, **dadurch gekennzeichnet, dass** der Innenraum der Ausleitkammer (12) durch eine Aneinanderreihung mehrerer der Reinigungsklappen (22, 22', 22") im Bereich der Tragwand (19) zugänglich ist.

17. Lüftungsanordnung nach einem der Ansprüche 13 bis 16, **dadurch gekennzeichnet, dass** die im Bereich der Tragwand (19) vorgesehenen Reinigungsklappen (22, 22', 22") eine in Schließlage nach Art eines Sammelbehälters wirkende Kontur (G) aufweisen, derart, dass in dieser aus der Abluft (T, T') abgeschiedene Öl- und/oder Wasserreste aufnehmbar sind.

18. Lüftungsanordnung nach einem der Ansprüche 1 bis 17, **dadurch gekennzeichnet, dass** der gehäuseartige Aufbau (1) mit zumindest einer Frischluft aufnehmenden Zuleitung (25) versehen ist.

19. Lüftungsanordnung nach Anspruch 18, **dadurch gekennzeichnet, dass** als Zuleitung (25) zumindest ein sich vom Bereich des oberen Deckenteils (4) zum Längs- bzw. Querseitenteil (5, 6, 7, 8) erstreckender Zuluftkanal (26) vorgesehen ist.

20. Lüftungsanordnung nach Anspruch 18 oder 19, **dadurch gekennzeichnet, dass** ausgehend vom oberen Deckenteil (4) mehrere Zuleitungen (25, 25', 25") vorgesehen sind.

21. Lüftungsanordnung nach einem der vorhergehenden Ansprüche, **dadurch gekennzeichnet, dass** der die gefilterte Abluft (T, T') enthaltende Kanal (K') mit mehreren Rückführverbindungen (TR, TR') für ein jeweiliges abzuzweigendes Teilvolumen (TV, TV') versehen ist.

22. Lüftungsanordnung nach einem der vorhergehenden Ansprüche, **dadurch gekennzeichnet, dass** das aus dem Kanal (K') entnommene Teilvolumen (TV') der Abluft (T, T') direkt in den Küchenbereich o. dgl. Raum rückführbar ist.

23. Lüftungsanordnung nach einem der vorhergehenden Ansprüche, **dadurch gekennzeichnet, dass** zumindest eines der Teilvolumen (TV, TV') der Abluft (T, T') in eine Frischluft (FL') enthaltende Zuleitung (25') einführbar ist.

24. Lüftungsanordnung nach einem der vorhergehenden Ansprüche, **dadurch gekennzeichnet, dass** zumindest eines der durch die Rückführverbindung (TR, TR') von der Abluft (T, T') trennbaren Teilvolumen (TV, TV') mittels eines Luftverteilers (27, 27') steuerbar ist.

25. Lüftungsanordnung nach Anspruch 24, **dadurch gekennzeichnet, dass** als der Luftverteiler (27, 27') ein einen steuerbaren Antrieb (28) aufweisender Lüfter (29, 29') vorgesehen ist.

26. Lüftungsanordnung nach Anspruch 24 oder 25, **dadurch gekennzeichnet, dass** der Luftverteiler (27) als ein oberhalb der Kammer (K') befindlicher Lüfter (29) vorgesehen ist, der mittels einer Verbindungsleitung (TV) an der Zuluftleitung (25') anliegt.

27. Lüftungsanordnung nach Anspruch 24 oder 25, **dadurch gekennzeichnet, dass** als Luftverteiler (27') ein in die Kammer (K') integrierter Axiallüfter (29') vorgesehen ist, dessen Ausgang im Nahbereich des Dunstaufnahmeraumes (9) ausmündet.

28. Lüftungsanordnung nach einem der vorhergehenden Ansprüche, **dadurch gekennzeichnet, dass** die Dunstabzugshaube (1") im Bereich ihres Kanals (K') ausgehend von einem einlassseitigen Filter (15') den nachfolgenden Verteilschacht (11') sowie daran anschließend die mit jeweiligen Ausleitöffnungen (13') versehene Ausleitkammer (12') aufweist und aus dieser mittels der Rückführverbindung (TR') das Teilvolumen (TV') der Abluft (T, T') in eine Überleitkammer (30) mit Ausgang (31) zum Dunstaufnahmeraum (9) hin ausmündet.

29. Lüftungsanordnung nach Anspruch 28, **dadurch gekennzeichnet, dass** der Verteilschacht (11') im Bereich seines eine geneigte Einbaulage (Winkel W') aufweisenden Filterteils (15') eine Flüssigkeitsableitung (32) aufweist.

30. Lüftungsanordnung nach Anspruch 28 oder 29, **dadurch gekennzeichnet, dass** die Überleitkammer (30) eine die Strömungsrichtung des rückgeführten Teilvolumens (TV') beeinflussende Abdeckung (34) aufweist.

31. Lüftungsanordnung nach einem der Ansprüche 28 bis 30, **dadurch gekennzeichnet, dass** das Teilvolumen (TV') in mehrere Überleitkammern (30) verlagerbar ist.

32. Lüftungsanordnung nach einem der Ansprüche 28 bis 31, **dadurch gekennzeichnet, dass** mit der Dunstabzugshaube (1', 1") in einer Umluft-Stellung die Abluft (T, T') vollständig in den umgebenden Raum rückführbar ist.

## Claims

1. Ventilation arrangement comprising an exhaust hood (1, 1'), in particular in the form of a steam extractor for the kitchen area of ship equipment, and comprising an outlet connecting piece (2, 2') for connecting to a vent system, the exhaust hood (1, 1') comprising a separator (10, 10'), a duct (K, K') and a housing structure which forms, together with an upper cover part (4) and longitudinal-side and transverse-side parts (5, 6, 7, 8) that are each angled away from said top cover part, a vapour-receiving space (9) that is open at the bottom in the installed position, from which vapour-receiving space water-containing and/or grease-containing vapour is received in the duct (K, K') via the separator (10) and forwarded to the outlet connecting piece (2, 2') as substantially cleaned exhaust air (T, T'), **characterised in that** at least one distribution shaft (11, 11', 11") comprising discharge openings (13, 13', 13") is provided as the duct (K, K') that receives the filtered exhaust air (T, T') and said distribution shaft leads into a discharge chamber (12, 12') which comprises outlet connecting pieces (2, 2'), is integrated in the housing structure at least in regions, and is directly connected to the distribution shaft (11, 11', 11"), the duct (K, K') being provided with a recirculation connection (TR, TR') in the region of the distribution shaft (11, 11', 11") and/or the discharge chamber (12'), which recirculation connection catches at least one partial volume (TV, TV') of the filtered exhaust air (T, T').

2. Ventilation arrangement according to claim 1, **characterised in that** the discharge chamber (12) is provided with just one outlet connecting piece (2).

3. Ventilation arrangement according to either claim 1 or claim 2, **characterised in that** the just one discharge chamber (12) interacts with a plurality of distribution shafts (11, 11', 11 ").

4. Ventilation arrangement according to any of claims 1 to 3, **characterised in that** the discharge chamber (12) and/or the distribution shaft (11, 11', 11") has in each case a spatial structure (R) which forms a plurality of portions.

5. Ventilation arrangement according to any of claims 1 to 4, **characterised in that**, in the region towards the discharge chamber (12), the at least one distribution shaft (11, 11', 11") is provided with a dividing wall (14) which comprises the discharge openings (13).

6. Ventilation arrangement according to any of claims 1 to 5, **characterised in that** the distribution shaft (11, 11', 11") or the dividing wall (14) has a variable number of discharge openings (13, 13', 13"), and said discharge openings can be adjusted to various flow cross sections and/or closed, individually or collectively.

7. Ventilation arrangement according to any of claims 1 to 6, **characterised in that** a plurality of distribution shafts (11, 11', 11") which each comprise outward-facing filter parts (15) as a separator (10) are integrated in the exhaust hood (1, 1'), and the discharge openings (13, 13', 13") of said distribution shafts lead into the discharge chamber (12) opposite one another in each case, which discharge chamber is substantially centrally arranged.

8. Ventilation arrangement according to any of claims 1 to 7, **characterised in that** a plurality of outlet connecting pieces (2) that can be used selectively or simultaneously are provided in the region of the discharge chamber (12), and/or said outlet connecting pieces are retained, in a preassembled position, in the region of the cover part (4) such that they can move (arrow A, B, C).

9. Ventilation arrangement according to any of claims 1 to 7, **characterised in that** the exhaust hood (1, 1') which comprises the at least one distribution shaft (11, 11', 11") and the single discharge chamber (12) can be provided as a preassembled unit and can only be connected to the vent system (3) comprising the external suction drive (S) in the region of the single outlet connecting piece (2).

10. Ventilation arrangement according to any of claims 1 to 9, **characterised in that** the exhaust hood (1, 1') can be adjusted to specifiable suction power levels and/or volumetric air flow rates in the region of the separator (10) and/or the distribution shaft (11, 11', 11").

11. Ventilation arrangement according to any of claims 1 to 10, **characterised in that**, in the region of the distribution shaft (11, 11', 11") and/or the discharge chamber (12), the exhaust hood (1, 1') is provided with respective adjustment assemblies (16, 16', 16") which influence the flow paths or patterns of the suctioned vapour and/or the forwarded exhaust air (T, T') and are in the form of swivelling flaps and/or slides (18, 18').

12. Ventilation arrangement according to either claim 10 or claim 11, **characterised in that** the adjustment assemblies (16, 16') can be operated manually and/or by means of a motor drive.

13. Ventilation arrangement according to any of claims 1 to 12, **characterised in that** the discharge chamber (12) comprises a wall (19) for support with respect to the cover part (4) of the exhaust hood (1, 1'), which support wall is formed in the manner of an intermediate bottom.

14. Ventilation arrangement according to claim 13, **characterised in that** the discharge chamber (12) is provided with at least one inspection opening in the region of the support wall (19) towards the vapour-receiving space (9) which defines the useful region (Z).

15. Ventilation arrangement according to either claim 13 or claim 14, **characterised in that** the inspection opening provided in the support wall (19) is provided with a flap (22, 22', 22") which comprises an edge seal (21).

16. Ventilation arrangement according to any of claims 13 to 15, **characterised in that**, in the region of the support wall (19), the interior of the discharge chamber (12) can be accessed by a plurality of the cleaning flaps (22, 22', 22") being arranged in a row.

17. Ventilation arrangement according to any of claims 13 to 16, **characterised in that** the cleaning flaps (22, 22', 22") provided in the region of the support wall (19) have a contour (G) that acts in the manner of a collection container in the closed position such that oil and/or water residues separated from the exhaust air (T, T') can be received in said contour.

18. Ventilation arrangement according to any of claims 1 to 17, **characterised in that** the housing-like structure (1) is provided with at least one supply line (25) which receives fresh air.

19. Ventilation arrangement according to claim 18, **characterised in that** at least one supply air duct (26) is provided as the supply line (25), which duct extends from the region of the upper cover part (4) to the longitudinal-side or transverse-side part (5, 6, 7, 8).

20. Ventilation arrangement according to either claim 18 or claim 19, **characterised in that** a plurality of supply lines (25, 25', 25") are provided that extend from the upper cover part (4).

21. Ventilation arrangement according to any of the preceding claims, **characterised in that** the duct (K') containing the filtered exhaust air (T, T') is provided with a plurality of recirculation connections (TR, TR') each for a partial volume (TV, TV') which is to be diverted therefrom.

22. Ventilation arrangement according to any of the preceding claims, **characterised in that** the partial volume (TV') of the exhaust air (T, T') removed from the duct (K') can be fed directly back to the kitchen area or a similar space.

23. Ventilation arrangement according to any of the preceding claims, **characterised in that** at least one of the partial volumes (TV, TV') of the exhaust air (T, T') can be introduced into a supply line (25') containing fresh air (FL').

24. Ventilation arrangement according to any of the preceding claims, **characterised in that** at least one of the partial volumes (TV, TV') which can be separated from the exhaust air (T, T') by means of the recirculation connection (TR, TR') can be controlled by means of an air distributor (27, 27').

25. Ventilation arrangement according to claim 24, **characterised in that** a fan (29, 29') which comprises a controllable drive (28) is provided as the air distributor (27, 27').

26. Ventilation arrangement according to either claim 24 or claim 25, **characterised in that** the air distributor (27) is provided as a fan (29) which is located above the chamber (K') and is in contact with the supply line (25') by means of a connection line (TV).

27. Ventilation arrangement according to either claim 24 or claim 25, **characterised in that** an axial fan (29') is provided as the air distributor (27'), which axial fan is integrated in the chamber (K') and the outlet of which opens out in the vicinity of the vapour-receiving space (9).

28. Ventilation arrangement according to any of the preceding claims, **characterised in that** in the region of the duct (K') thereof, the exhaust hood (1") comprises, starting from an inlet-side filter (15'), the subsequent distribution shaft (11') and, adjoining thereto, the discharge chamber (12') provided with respective discharge openings (13'), and the partial volume (TV') of the exhaust air (T, T') leads from said chamber by means of the recirculation connection (TR') into a transfer chamber (30) comprising an outlet (31) towards the vapour-receiving space (9).

29. Ventilation arrangement according to claim 28, **characterised in that** the distribution shaft (11') comprises a liquid discharge line (32) in the region of the filter part (15') thereof that has an inclined installation position (angle W').

30. Ventilation arrangement according to either claim 28 or claim 29, **characterised in that** the transfer chamber (30) comprises a cover (34) which influences the flow direction of the fed-back partial volume (TV').

31. Ventilation arrangement according to any of claims 28 to 30, **characterised in that** the partial volume (TV') can be moved into a plurality of transfer chambers (30).

32. Ventilation arrangement according to any of claims 28 to 31, **characterised in that**, when the exhaust hood (1', 1") is in a recirculating air position, all of the exhaust air (T, T') can be fed back to the surrounding space.

## Revendications

1. Dispositif d'aération (1, 1') comprenant une hotte d'extraction de fumées (1, 1'), se présentant en particulier sous la forme d'un extracteur de buées destiné à la partie cuisine d'un équipement de navire, et une buse de sortie (2, 2') destinée à être raccordée à un système de ventilation, la hotte d'extraction de fumées (1, 1') comportant un séparateur (10, 10'), un conduit (K, K') et une structure de boîtier qui forme un élément de plafond supérieur (4) et des éléments latéraux longitudinaux et transversaux (5, 6, 7, 8), inclinés chacun par rapport à celui-ci, une chambre de réception de fumées (9), ouverte vers le bas en position montée, de laquelle des fumées contenant de l'eau et des matières solides sont reçues par le biais du séparateur dans le conduit (K, K') et sont transférées en tant qu'air évacué (T, T') quasiment nettoyé à la buse de sortie (2, 2'), **caractérisé en ce qu'**au moins une goulotte de distribution (11, 11', 11"), comportant des orifices de sortie (13, 13', 13") est prévue comme conduit (K, K') recevant l'air évacué filtré (T, T') et **en ce que** la goulotte de distribution débouche dans une chambre de sortie (12, 12'), munie de buses de sortie (2, 2'), qui est raccordée à la goulotte de distribution et qui est intégrée au moins par endroits dans la structure de boîtier, le conduit (K, K') étant pourvu, au niveau de la goulotte de distribution (11, 11', 11") et/ou de la chambre de sortie (12'), d'une liaison de retour (TR, TR') captant au moins une partie de volume (TV, TV') de l'air évacué filtré (T, T').

2. Dispositif d'aération selon la revendication 1, **caractérisé en ce que** la chambre de sortie (12) est pourvue d'une seule buse de sortie (2).

3. Dispositif d'aération selon la revendication 1 ou 2, **caractérisé en ce que** l'unique chambre de sortie (12) coopère avec une pluralité de goulottes de distribution (11, 11', 11").

4. Dispositif d'aération selon l'une des revendications 1 à 3, **caractérisé en ce que** la chambre de sortie et/ou la goulotte de distribution présentent chacun une structure spatiale (R) qui forme une pluralité de sous-régions.

5. Dispositif d'aération selon l'une des revendications 1 à 4, **caractérisé en ce que** l'au moins une goulotte de distribution (11, 11', 11") est muni, dans la région menant à la chambre de sortie (12), d'une paroi de séparation qui comporte les orifices de sortie (13).

6. Dispositif d'aération selon l'une des revendications 1 à 5, **caractérisé en ce que** la goulotte de distribution (11, 11', 11") ou la paroi de séparation (14) comporte des orifices de sortie (13, 13', 13") disponibles en nombre variable et celles-ci peuvent être réglées et/ou fermées individuellement ou conjointement avec différentes sections de passage.

7. Dispositif d'aération selon l'une des revendications 1 à 6, **caractérisé en ce qu'**une pluralité de goulottes de distribution (11, 11', 11''), qui comportent chacune en tant que séparateurs (10) des éléments filtrants (15), dirigés vers l'extérieur, sont intégrées dans la hotte d'extraction de fumées (1, 1') et leurs orifices de sortie (13, 13', 13'') débouchent, à l'opposé les unes des autres, dans la chambre de sortie (12) sensiblement disposée au centre.

8. Dispositif d'aération selon l'une des revendications 1 à 7, **caractérisé en ce qu'**une pluralité de buses de sortie, utilisables sélectivement ou simultanément, sont prévues dans la zone de la chambre de sortie et/ou peuvent être maintenues de façon coulissante (flèche A, B, C) dans une position de pré-montage dans la zone de l'élément de plafond (4).

9. Dispositif d'aération selon l'une des revendications 1 à 7, **caractérisé en ce que** la hotte d'extraction de fumées (1, 1'), comportant au moins une goulotte de distribution (11, 11', 11") et la chambre de sortie (12), peut être prévue en tant qu'élément structurel pré-monté et doit être raccordée, uniquement dans la région de la buse de sortie (2), au système de ventilation (L) comportant l'entraînement d'aspiration externe (S).

10. Dispositif d'aération selon l'une des revendications 1 à 9, **caractérisé en ce que** la hotte d'extraction de fumées est réglable dans la région des séparateurs et/ou de la goulotte de distribution (11, 11', 11") à des capacités d'aspiration prédéterminées ou à des débits d'air prédéterminés.

11. Dispositif d'aération selon l'une des revendications 1 à 10, **caractérisé en ce que** la hotte d'extraction de fumées (1, 1') est reliée, dans la région de la goulotte de distribution (11, 11', 11") et/ou la chambre de sortie (12), à des modules de réglage respectifs (16, 16', 16") se présentant sous la forme de volets pivotants et/ou de glissières (18, 18') et influant sur les chemins ou tracés d'écoulement des fumées aspirées ou de l'air évacué (T, T').

12. Dispositif d'aération selon la revendication 10 ou 11, **caractérisé en ce que** les modules de réglage (16, 16') peuvent être actionnés manuellement et/ou au moyen d'un entraînement par moteur.

13. Dispositif d'aération selon l'une des revendications 1 à 12, **caractérisé en ce que** la chambre de sortie (12) comporte une paroi de support (19) formée à la manière d'un fond intermédiaire par rapport à la partie de plafond (4) de la hotte d'extraction de fumées(1).

14. Dispositif d'aération selon la revendication 13, **caractérisé en ce que** la chambre de sortie (12) est pourvue d'au moins une ouverture d'inspection dans la région de la paroi de support (19) par rapport à l'espace de réception de fumées (9) définissant la zone utile (Z).

15. Dispositif d'aération selon la revendication 13, **caractérisé en ce que** l'ouverture d'inspection prévue dans la paroi de support (19) est pourvue d'un volet (22, 22', 22") comportant un joint d'étanchéité périphérique (21).

16. Dispositif d'aération selon l'une des revendications 13 à 15, **caractérisé en ce que** l'espace intérieur de la chambre de sortie (12) est accessible par une série de plusieurs volets de nettoyage (22, 22', 22") dans la région de la paroi de support.

17. Dispositif d'aération selon l'une des revendications 13 à 16, **caractérisé en ce que** les volets de nettoyage (22, 22', 22"), prévus dans la région de la paroi de support (19), ont un contour (G) qui agit en position fermée à la manière d'un récipient collecteur, de façon à pouvoir recevoir des résidus d'huile et/ou d'eau séparés de l'air évacué (T, T').

18. Dispositif d'aération selon l'une des revendications 1 à 17, **caractérisé en ce que** la structure (1) en forme de boîtier est pourvue d'au moins un conduit d'alimentation (25) recevant au moins de l'air frais.

19. Dispositif d'aération selon la revendication 18, **caractérisé en ce qu'**au moins un conduit d'alimentation en air (26), s'étendant depuis la région de l'élément de plafond supérieur (4) à l'élément latéral transversal ou longitudinal (5, 6, 7, 8) est prévu en tant que conduit d'alimentation (25).

20. Dispositif d'aération selon la revendication 18 ou 19, **caractérisé en ce qu'**une pluralité de conduits d'alimentation (25, 25', 25") sont prévus depuis l'élément de plafond supérieur (4).

21. Dispositif d'aération selon l'une des revendications précédentes, **caractérisé en ce que** le conduit (K'), contenant l'air évacué filtré (T, T'), est pourvu d'une pluralité de liaisons de retour (TR, TR') destiné une partie de volume respectif (TV, TV').

22. Dispositif d'aération selon l'une des revendications précédentes, **caractérisé en ce que** la partie de volume (TV') de l'air évacué (T, T'), prise dans le conduit (K'), peut être ramenée directement dans la partie cuisine ou un local similaire.

23. Dispositif d'aération selon l'une des revendications précédentes, **caractérisé en ce qu'**au moins une des parties de volume (TV, TV') de l'air évacué (T, T') peut être introduite dans un conduit d'alimentation (25) contenant de l'air frais (FL').

24. Dispositif d'aération selon l'une des revendications précédentes, **caractérisé en ce qu'**au moins une partie de volume (TV, TV'), qui peut être séparée de l'air évacué (T, T') par la liaison de retour (TR, TR'), peut être commandée au moyen d'un distributeur d'air (27, 27').

25. Dispositif d'aération selon la revendication 24, **caractérisé en ce qu'**un ventilateur (29, 29'), qui comporte un entraînement commandable (28), est prévu en tant que distributeur d'air (27, 27').

26. Dispositif d'aération selon la revendication 24 ou 25, **caractérisé en ce que** le distributeur d'air (27) est prévu sous la forme d'un ventilateur (29) qui est situé au-dessus de la chambre (K') et qui est en appui sur le conduit d'air d'alimentation en air (25') au moyen d'un conduit de liaison (TV).

27. Dispositif d'aération selon la revendication 24 ou 25, **caractérisé en ce qu'**un ventilateur axial (29'), qui est intégré dans la chambre (K') et dont la sortie débouche au voisinage de la chambre de réception de fumées (9), est prévu en tant que distributeur d'air (27').

28. Dispositif d'aération selon l'une des revendications précédentes, **caractérisé en ce que** la hotte d'extraction de fumées (1") comporte, dans la région de son conduit (K') partant d'un filtre côté entrée (15'), la goulotte de distribution (11') en aval et, se raccordant à celle-ci, la chambre de sortie (12') pourvue des orifices de distribution respectifs (13') et, en sortie de celle-ci, la partie de volume (TV') de l'air évacué (T, T') débouche dans une chambre de transfert (30) pourvue d'une sortie (31) menant à a chambre de réception de fumées (9).

29. Dispositif d'aération selon la revendication 28, **caractérisé en ce que** la goulotte de distribution (11') comporte un conduit d'évacuation de liquide (32) dans la zone de son élément filtrant (15') comportant une position montée inclinée (angle W').

30. Dispositif d'aération selon la revendication 28 ou 29, **caractérisé en ce que** la chambre de transfert (30) comporte un couvercle (34) influant sur la direction d'écoulement de la partie de volume ramenée.

31. Dispositif de ventilation selon l'une des revendications 28 à 29, **caractérisé en ce que** la partie de volume (TV') peut être déplacée dans une pluralité de chambres de transfert (30).

32. Dispositif d'aération selon l'une des revendications 28 à 31, **caractérisé en ce que** l'air évacué (T, T') peut être complètement ramené dans l'espace environnant au moyen de la hotte d'extraction de fumées (1', 1") dans une position de recirculation.
